# EUROPÄISCHE PATENTSCHRIFT

(11) **EP 0 917 723 B1**
(45) Veröffentlichungstag und Bekanntmachung des Hinweises auf die Patenterteilung: **22.03.2000**
(21) Anmeldenummer: 97936668.9
(22) Anmeldetag: 28.07.1997
(51) Int. Cl.: H01H 85/30

(54) **SICHERUNGSEINSATZ**
FUSE LINK
LIAISON FUSIBLE

(30) Priorität: 08.08.1996 EP 96112821
(43) Veröffentlichungstag der Anmeldung: 26.05.1999
(73) Patentinhaber: SIEMENS AKTIENGESELLSCHAFT, 80333 München (DE)
(72) Erfinder: BECKER, Friedrich, D-93164 Brunn (DE); BILLER, Walter, D-93096 Köfering (DE); BIRKL, Ludwig, D-93309 Kelheim (DE); DESER, Ulrich, D-94369 Rain (DE); KÖRNER, Albert, D-93051 Regensburg (DE); GRAF, Joachim, D-93073 Neutraubling (DE); HÖLZL, Max, D-93049 Regensburg (DE); PILSL, Wolfgang, D-93107 Thalmassing (DE); SCHMIDT, Ralf, D-91056 Erlangen (DE); ZEMPELIN, Jens, D-93161 Sinzing (DE)
(86) Internationale Anmeldenummer: EP9704094
(87) Internationale Veröffentlichungsnummer: WO9807172

(56) Entgegenhaltungen:
- EP-A- 0 201 714
- DE-A- 3 203 211

## Beschreibung

Die Erfindung bezieht sich auf einen Sicherungseinsatz, insbesondere für Niederspannungs-Hochleistungs-Sicherungen, NH-Sicherungen, dessen Arbeitsschmelzleiter durch einen elektrisch hierzu parallel angeordneten Anzeigeschmelzleiter überwacht ist, indem ein Signalelement in einer Anzeigevorrichtung gegen den Zug durch den Anzeigeschmelzleiter mittels eines Federelementes gespannt ist. Ein solcher Sicherungseinsatz ist z.B. aus Dokument DE-A-3 203 211 bekannt.

Sicherungseinsätze mit Anzeigevorrichtung weisen in der Regel im Bereich der Anzeigevorrichtung eine Schwächung des Körpers des Sicherungseinsatzes auf. Insbesondere bei sogenannten Mittenanzeigern wird der Körper in einem kritischen Bereich geschwächt. Es sind als Mittenanzeiger ausgeführte Anzeigevorrichtungen auf dem Markt, die mit einer Anzeigeperle aus Glas bzw. aus Kunststoff arbeiten. Die Anzeigeperle ist durch den Anzeigeschmelzleiter in einer Ausnehmung im Körper des Sicherungseinsatzes fixiert, wobei der Anzeigeschmelzleiter durch Bohrungen gefädelt ist und an Anschlußplatten oder an den Kontaktmessern kontaktgebend verbunden ist. Wenn der Anzeigeschmelzleiter durchschmilzt, wird die Anzeigeperle aus der Ausnehmung des Sicherungskörpers herausgeschleudert, wodurch das Ansprechen des Sicherungseinsatzes angezeigt wird. Die herausfallende Anzeigeperle und ggf. erforderliche Federelemente um die Anzeigefunktion sicherzustellen, können in Anlagen fallen und Funktionsstörungen oder Verunreinigungen bewirken.

Der Erfindung liegt die Aufgabe zugrunde, einen Sicherungseinsatz zu entwickeln, der eine deutliche Anzeige ohne abfallende Teile ermöglicht und bei dem der Körper durch die Anzeigevorrichtung nicht geschwächt ist.

Die Lösung der geschilderten Aufgabe erfolgt nach der Erfindung durch einen Sicherungseinsatz nach Anspruch 1. Die Anzeigevorrichtung weist ein längs des Körpers des Sicherungseinsatzes verschieblich geführtes Signalelement auf, das in einem Sichtbereich beim Ansprechen des Anzeigeschmelzleiters durch auffällige Ausführung den Ansprechzustand des Arbeitsschmelzleiters anzeigt. Das Signalelement kann aus elektrisch nichtleitendem Material gefertigt sein, so daß Berührungsschutz von Haus aus gegeben ist.

Der Sichtbereich kann auch eine Ausnehmung oder ein Sichtfenster in einer Abdeckung auf der Körperoberfläche sein. Dadurch wird die Anzeigevorrichtung mechanisch geschützt. Bei der Ausführung mit einem Sichtfenster oder mit einer fingersicheren Ausnehmung kann das Signalelement auch aus elektrisch leitendem Material bestehen. Unabhängig von der Materialwahl kann man durch einen Sichtbereich in einer Abdeckung besonders leicht die optische Auffälligkeit erhöhen.

Der Sichtbereich laßt sich leicht am Körperrücken mittig ausführen, so daß die Funktion eines Mittenkennmelders erzielt wird, ohne die bei Mittenkennmeldern übliche Schwächung des Körpers.

Das Signalelement läßt sich vorteilhaft im Sichtbereich im verschobenen Zustand so ausführen, daß es sich von seiner im Sichtbereich im Ruhezustand gezeigten Farbe farblich unterscheidet, wobei die unterscheidende Farbe sich auch von der Farbe der Abdeckung und bzw. oder der Farbe des Körpers des Schmelzeinsatzes deutlich abhebt.

Die Erfindung soll nun anhand von in der Zeichnung grob schematisch wiedergegebenen Ausführungsbeispielen näher erläutert werden:

In FIG 1 ist ein Sicherungseinsatz im Längsschnitt wiedergegeben.

In FIG 2 ist für das Ausführungsbeispiel nach FIG 1 die Ansicht auf den Rücken des Sicherungseinsatzes mit der Anzeigevorrichtung dargestellt.

In FIG 3 ist der Sicherungseinsatz nach dem Ausführungsbeispiel gemäß FIG 1 in Ansicht von der Stirnseite veranschaulicht.

In FIG 4 ist die Anzeigevorrichtung nach FIG 1 herausgebrochen dargestellt und vergrößert wiedergegeben.

Der Sicherungseinsatz nach FIG 1 ist als NH-Sicherung ausgeführt und im Längsschnitt dargestellt. Der Sicherungseinsatz weist einen Arbeitsschmelzleiter 1 und einen hierzu elektrisch parallel geschalteten Anzeigeschmelzleiter 2 auf. Eine Anzeigevorrichtung 3 enthält ein längs des Körpers 4 des Schmelzeinsatzes verschieblich geführtes Signalelement 5, das in einem Sichtbereich 6, man vergleiche FIG 4, beim Ansprechen des Anzeigeschmelzleiters verschoben wird und durch auffällige Ausführung den Ansprechzustand des Arbeitsschmelzleiters 1 anzeigt. Das Signalelement 5 der Anzeigevorrichtung 3 ist gegen den Zug durch den Anzeigeschmelzleiter 2 mittels eines Federelementes 7 gespannt. Das Federelement 7 liegt im Ruhezustand unter Zug durch den Anzeigeschmelzleiter 2 an der Abschlußplatine 8 an. Wenn der Anzeigeschmelzleiter 2 infolge des Durchschmelzens des Arbeitsschmelzleiters 1 bei üblicher entsprechender Abstimmung durchschmilzt, wird das Federelement 7 freigegeben, so daß das daran befestigte Signalelement 5 unter einer Abdeckung 9 verschoben wird. In einem Sichtbereich 6 erscheint dann beim Ansprechen des Anzeigeschmelzleiters 2 das Signalelement 5 in einer auffälligen Ausführung. Die elektrische Verbindung in Parallelschaltung des Anzeigeschmelzleiters 2 zum Arbeitsschmelzleiter 1 erfolgt über die Messerkontakte 10 durch Aufreiten des Federelementes 7 auf den Messerkontakten. Wenn das Federelement 7 aus einem nicht ausreichend elektrisch leitenden Material besteht, kann auch eine elektrisch leitende Schicht im Bereich zwischen der Anbringung des Anzeigeschmelzleiters 2 und dem Messerkontakt 10 vorgesehen werden. Die Anschlußplatinen 8 können aus Isoliermaterial gefertigt sein. Bei einer derartigen Ausführung ist es aus Gründen des Berührungsschutzes vorteilhaft, das Federelement 7 elektrisch isolierend zu beschichten.

Im Ausführungsbeispiel nach FIG 2 ist das Signalelement im Sichtbereich 6 bandförmig ausgeführt, wobei der Sichtbereich durch eine Ausnehmung in der Abdeckung 9 auf der Körperoberfläche gebildet ist. Das Signalelement weist im Sichtbereich 6 im verschobenen Zustand eine Signalwirkung dadurch auf, daß es sich von seiner im Sichtbereich im Ruhezustand gezeigten Farbe unterscheidet, wobei sich die unterscheidende Farbe auch von der Farbe der Abdeckung 9 und der Farbe des Körpers 4 des Schmelzeinsatzes abhebt. Im Ausführungsbeispiel wird beim Abheben der Feder 7 der auffällige Bereich 11 in den Sichtbereich 6 hineingezogen. Beim Verschieben des Signalelementes 5 unter der Abdeckung 9 kann also eine farbige Markierung im Sichtbereich 6 sichtbar werden, so daß optisch eine Art Farbumschlag auf sichere und wirtschaftliche Weise erzielt wird.

Wenn das an der Stirnseite des Sicherungseinsatzes angebrachte Federelement 7 durch eine entsprechende Form- und bzw. oder Farbgebung als Stirnanzeiger ausgeführt ist, läßt sich überraschenderweise bei Sicherungseinsätzen dieser Art eine Kombination von Mitten- und Stirnanzeige ermöglichen.

## Patentansprüche

1. Sicherungseinsatz, insbesondere für Niederspannungs-Hochleistungs-Sicherungen, NH-Sicherungen, dessen Arbeitsschmelzleiter (1) durch einen elektrisch hierzu parallel angeordneten Anzeigeschmelzleiter (2) überwacht ist, indem ein Signalelement (5) in einer Anzeigevorrichtung (3) gegen den Zug durch den Anzeigeschmelzleiter (2) mittels eines Federelementes (7) gespannt ist,
**dadurch gekennzeichnet,**
daß die Anzeigevorrichtung (3) ein längs des Körpers (4) des Sicherungseinsatzes zumindest teilweise außerhalb des Körpers verschieblich geführtes Signalelement (5) aufweist, das in einem Sichtbereich (6) beim Ansprechen des Anzeigeschmelzleiters (2) durch auffällige Ausführung den Ansprechzustand des Arbeitsschmelzleiters (1) anzeigt.

2. Sicherungseinsatz nach Anspruch 1,
**dadurch gekennzeichnet,**
daß das Signalelement (5) aus elektrisch nichtleitendem Material gefertigt ist.

3. Sicherungseinsatz nach Anspruch 1 oder 2,
**dadurch gekennzeichnet,**
daß das Signalelement zumindest im Sichtbereich bandförmig ausgeführt ist, wobei der Sichtbereich (6) eine Ausnehmung oder ein Sichtfenster in einer Abdeckung (9) auf der Körperoberfläche ist.

4. Sicherungseinsatz nach Anspruch 2 oder 3,
**dadurch gekennzeichnet,**
daß der Sichtbereich (6) am Körperrücken mittig ausgeführt ist.

## Claims

1. Fuse-link, in particular for low-voltage high-breaking-capacity fuses, l.v. h.b.c. fuses, the working fuse element (1) of which is monitored by an indicating fuse element (2) arranged electrically in parallel therewith as a result of the fact that a signal element (5) in an indicating device (3) is stressed against the pull by the indicating fuse element (2) by means of a spring element (7), characterised in that the indicating device (3) has a signal element (5) which is led displaceably along the body (4) of the fuse-link at least partially outside the body and which, in a viewing area (6), when the indicating fuse element (2) responds, indicates by conspicuous execution the response state of the working fuse element (1).

2. Fuse-link according to claim 1, characterised in that the signal element (5) is made of an electrically non-conductive material.

3. Fuse-link according to claim 1 or 2, characterised in that the signal element is constructed so as to be strip-shaped at least in the viewing area, the viewing area (6) being a cutout or an inspection window in a cover (9) on the surface of the body.

4. Fuse-link according to claim 2 or 3, characterised in that the viewing area (6) is constructed centrally on the back of the body.

## Revendications

1. Cartouche fusible, notamment pour des coupe-circuit B.T.H.P.C., dont le fil fusible de travail (1) est contrôlé par un fil fusible indicateur (2) monté électriquement en parallèle par le fait qu'un élément de signalisation (5) dans un dispositif indicateur (3) est tendu au moyen d'un élément à ressort (7) pour résister à la traction exercée par le fil fusible indicateur (2),
caractérisée en ce
que le dispositif indicateur (3) comporte un élément de signalisation (5) guidé de façon à pouvoir se déplacer le long du corps (4) de la cartouche fusible, au moins en partie à l'extérieur du corps, lequel élément de signalisation, en cas de réponse du fil fusible de signalisation (2), indique, en sortant de manière perceptible, l'état de réponse du fil fusible de travail (1) dans une zone de visualisation (6).

2. Cartouche fusible selon la revendication 1,
caractérisée en ce
que l'élément de signalisation (5) est fabriqué en un matériau électriquement non conducteur.

3. Cartouche fusible selon la revendication 1 ou 2,
caractérisée en ce
que l'élément de signalisation est réalisé en forme de bande au moins dans la zone de visualisation, la zone de visualisation (6) étant un évidement ou une fenêtre dans un couvercle (9) sur la surface du corps.

4. Cartouche fusible selon la revendication 2 ou 3,
caractérisée en ce
la zone de visualisation (6) est aménagée au centre du dos du corps.
